# EUROPÄISCHE PATENTSCHRIFT

(11) **EP 1 989 972 B1**
(45) Veröffentlichungstag und Bekanntmachung des Hinweises auf die Patenterteilung: **27.07.2011**
(21) Anmeldenummer: 08450064.4
(22) Anmeldetag: 30.04.2008
(51) Int. Cl.: A47C 21/02, A47C 17/207

(54) **In ein Bett umwandelbares Sitzmöbel.**
Couch or chair which can be transformed into a bed
Siège transformable en lit

(30) Priorität: 09.05.2007 AT 28707 U
(43) Veröffentlichungstag der Anmeldung: 12.11.2008
(73) Patentinhaber: Rachbauer Hannes, A-1030 Wien (AT)
(72) Erfinder: Rachbauer Hannes, A-1030 Wien (AT)
(74) Vertreter: Rippel, Andreas

(56) Entgegenhaltungen:
- WO-A-03/020082
- DE-B1- 2 454 568
- DE-U- 7 401 436
- US-A- 2 871 488

## Beschreibung

Die Erfindung bezieht sich auf ein in ein Bett umwandelbares Sitzmöbel, dessen Rückenlehne mittels an ihr schwenkbar gelagerten Armen in die Ebene der Sitzfläche eines an Parallelogrammlenkern gelagerten Sitzpolsters schwenkbar ist, wobei ein Zusatzpolster vorgesehen ist, der im Zusammenhang mit dem Sitzpolster und der Rückenlehne eine Liegefläche bildet.

Bei einem bekannten Möbel dieser Art ist der Sitzpolster an seiner Vorderseite über Rollen am Boden abgestützt und das Zusatzpolster ist in der Sitzstellung des Möbels an seiner hinteren Seite aufrecht stehend angeordnet.

Bei einem aus der DE 74 01 436 U1 bekannten Möbel ist das Zusatzpolster in bzw. an einem Wagen gelagert, der mit Rollen am Boden abgestützt ist.

Durch die Erfindung soll ein Möbel geschaffen werden, bei dem keine am Boden abrollenden und diesen eventuell beschädigenden Rollen vorhanden sind und bei dem überdies kein Platz an der Hinterseite des Möbels für den aufrecht stehenden Zusatzpolster erforderlich ist.

Erreicht wird das der Erfindung zugrundeliegende Ziel dadurch, dass der Sitzpolster mittels der Parallelogrammlenker im Möbelgestell gelagert ist und der Zusatzpolster von seiner am hinteren Ende des Möbels befindlichen Liegestellung in eine unterhalb des in Sitzstellung befindlichen Sitzpolsters bewegbar ist.

Zweckmäßig sind die Arme der Rückenlehne an einer Verlängerung eines Parallelogrammlenkers schwenkbar gelagert.

Um die Bewegung des Zusatzpolsters in seine angehobene Stellung zu ermöglichen, sind bei einer Ausführungsform der Erfindung die Parallelogrammlenker in Schienen im Möbelgestell geführt und mit Armen versehen, an deren Enden der Zusatzpolster gelenkig gelagert ist.

Bei einer anderen möglichen Ausführungsform der Erfindung ist der Zusatzpolster in Schienen geführt, die über Arme mit dem Parallelogrammlenkern des Sitzpolsters schwenkbar verbunden sind.

Zur Führung des Zusatzpolsters ist in beiden Fällen mindestens ein Schwenkarm vorgesehen, der einerends am Zusatzpolster, anderends am Möbelgestell angelenkt ist.

Bei einer bevorzugten Ausführungsform der Erfindung ist am hinteren Ende des Zusatzpolsters ein eine Bettbespannung aufnehmender Selbstroller angeordnet.

An umwandelbaren Sitzmöbeln angeordnete Selbstroller, die eine Bettbespannung aufnehmen, sind an sich bekannt. Die bekannten Selbstroller bzw. die darauf aufgerollten Bettbespannungen können jedoch nur jeweils zwei Polster bedecken. Ist ein dritter Polster vorgesehen, wird dieser von der abgerollten Bettbespannung nicht überdeckt. Bei einer erfindungsgemäßen Anordnung können jedoch aller drei Polster, nämlich der Sitzpolster, der Rückenpolster und der Zusatzpolster, durch die vom Selbstroller abgerollte Bespannung überdeckt werden.

Besonders zweckmäßig ist es im Rahmen der Erfindung, wenn der Selbstroller von oben leicht abnehmbar gelagert ist. Dadurch kann die auf dem Selbstroller aufgerollte Bettbespannung leicht ausgewechselt werden. Dies ist insbesondere in Beherbergungsbetrieben und dergleichen von großem Vorteil.

Nachstehend ist die Erfindung anhand von in den Zeichnungen dargestellten Ausführungsbeispielen näher beschrieben, ohne auf diese Beispiele beschränkt zu sein. Dabei zeigen:
- Fig.: 1 in Seitenansicht teilweise geschnitten ein Möbel nach der Erfindung in Liegestellung;
- Fig. 2: das Möbel nach Fig. 1 in einer Zwischenstellung beim Rückverwandeln in die Sitzstellung;
- Fig. 3: eine weitere Stellung des Möbels bei der Rückverwandlung in die Sitzstellung;
- Fig. 4: noch eine Zwischenstellung des umwandelbaren Sitzmöbels;
- Fig. 5: das erfindungsgemäße Möbel in der Sitzstellung;
- Fig. 6: eine abgewandelte Ausführungsform der Erfindung in Liegestellung, wobei die Bettbespannung nicht übergezogen ist.

Gemäß den Zeichnungen besitzt ein Möbel nach der Erfindung ein Möbelgestell 1, ein Sitzpolster 2, ein Rückenpolster 3 und ein Zusatzpolster 4.

Am Sitzpolster 2 bzw. dessen Sitzpolsterrahmen sind über einen Befestigungsteil 5 Parallelogrammlenker 6, 6' schwenkbar gelagert, deren der schwenkbaren Lagerung gegenüberliegende Enden in einer Gleitleiste 7 angelenkt sind. Die Gleitleiste 7 ist in einer im Möbelgestell 1 befestigten Schiene 8 längsverschiebbar.

Am Zusatzpolster 4 ist ein Winkel 9 befestigt, an dem mit den Parallelogrammlenkern 6 und 6' verbundene Arme 10 angelenkt sind. Am gleichen Winkel 9 ist überdies ein Schwenkarm 11 angelenkt, dessen anderes Ende im Möbelgestell 1 schwenkbar gelagert ist.

In der vorhergehenden Beschreibung wurde für die einzelnen Teile jeweils die Einzahl gebraucht. Es sei jedoch hervorgehoben, dass diese Teile an beiden Seiten, somit jeweils doppelt, vorhanden sind.

Am Rückenpolster 3 sind beidseitig Arme 12 angelenkt, deren anderes Ende an einer Verlängerung 13 der Parallelogrammlenker 6 schwenkbar gelagert sind.

Der Sitzpolster 2 ist mit einem automatisch ausfahrbaren Fuß 14, der Rückenpolster 3 mit einem von Hand aus schwenkbaren Fuß 15 ausgestattet. Die für vorliegende Erfindung unwesentliche Ausbildung der Automatik des Fußes 14 ist in AT 009 014 beschrieben und wird daher hier nicht wiederholt.

Am hinteren Ende des Zusatzpolsters 4 ist ein Selbstroller 16 angeordnet, der eine Bettbespannung 18 aufnimmt, deren freies Ende bei 17 am Rückenpolster 3 befestigt ist.

In der Liegestellung des Möbels überzieht die Bettbespannung 18 daher alle drei Polster 2, 3 und 4, so dass der darunterliegende Möbelstoff aller drei Polster geschützt ist.

Um die Bespannung 18 leicht auswechseln bzw. reinigen zu können, ist der Selbstroller 16 von oben leicht abnehmbar gelagert. Dies kann z.B. dadurch erfolgen, dass die beiden Achsen des Selbstrollers in nach oben offenen Schlitzen gelagert sind, die z.B. durch einen Drehverschluß verschlossen werden können.

Um ein erfindungsgemäßes Möbel von der in Fig. 1 dargestellten Liegestellung in die Sitzstellung nach Fig. 5 zu bringen, wird vorerst der Rückenpolster 3 angehoben, wobei er mittels seiner Arme 12 eine Art Rollbewegung durchführt. Er gelangt dabei in die Stellung nach Fig. 2.

Nach Umlegen der Füße 15 wird der Rückenpolster 3 weiter gerollt, bis er die Stellung nach Fig. 3 erreicht. Zufolge der Anlenkung der Arme 12 am verlängerten Arm 13 liegt der Rückenpolster 3 in dieser Stellung vor dem Ende des Sitzpolsters 2 auf diesem auf. Dies ist deswegen vorteilhaft, weil dadurch die Bedienungsperson von vorne einen Zugang zum Rückenpolster 3 hat.

Nunmehr wird der Sitzpolster 2 mit dem darauf liegenden Rückenpolster 3 angehoben, wobei er mittels der Parallelogrammlenker 6 und 6' verschwenkt wird. Gleichzeitig wird der Zusatzpolster 4 zufolge der Arme 10 nach unten mitbewegt. Die Parallelogrammlenker 6 und 6' gleiten in der Schiene 8, wobei der Schwenkarm 11 den Zusatzpolster 4 führt. Bei der Bewegung des Zusatzpolsters 4 nach oben in die Liegestellung ist diese Führung deswegen wichtig, weil dadurch ein möglichst kleiner Spalt zwischen dem Zusatzpolster 4 bzw. dem Selbstroller 16 und der hinteren Möbelwand entsteht.

Schließlich wird die Sitzstellung nach Fig. 5 erreicht.

Bei der gesamten Bewegung wird durch die Federkraft des Selbstrollers 16 die Bettbespannung 18 aufgerollt. In den Fig. 3, 4 und 5 ist aus Gründen der Übersichtlichkeit die Bettbespannung 18 nicht eingetragen.

Beim Ausführungsbeispiel nach Fig. 6 sind die Parallelogrammlenker 6 und 6' direkt im Möbelgestell 1 gelagert. Die wieder mit den Parallelogrammlenkern 6 und 6' verbundenen Arme 10 sind bei 19 mit einer Schiene 20 gelenkig verbunden. Der Zusatzpolsterpolster 4 ist über einen Winkel 21 in der Schiene 20 verschiebbar gelagert. Ein Schwenkarm 11' übernimmt wieder die Führung des Zusatzpolsters 4.

## Patentansprüche

1. In ein Bett umwandelbares Sitzmöbel, dessen Rückenlehne (3) mittels an ihr schwenkbar gelagerten Armen (12) in die Ebene der Sitzfläche eines an Parallelogrammlenkern (6, 6') gelagerten Sitzpolsters (2) schwenkbar ist, wobei ein Zusatzpolster (4) vorgesehen ist, der im Zusammenhang mit dem Sitzpolster (2) und der Rückenlehne (3) eine Liegefläche bildet, **dadurch gekennzeichnet, dass** der Sitzpolster (2) mittels der Parallelogrammlenker (6, 6') im Möbelgestell (1) gelagert ist und der Zusatzpolster (4) von seiner am hinteren Ende des Möbels befindlichen Liegestellung in eine unterhalb des in Sitzstellung befindlichen Sitzpolsters (2) bewegbar ist.

2. Sitzmöbel nach Anspruch 1, **dadurch gekennzeichnet, dass** die Arme (12) der Rückenlehne (3) an einer Verlängerung (13) eines Parallelogrammlenkers (6) schwenkbar gelagert sind.

3. Sitzmöbel nach Anspruch 1 oder 2, **dadurch gekennzeichnet, dass** die Parallelogrammlenker (6, 6') in Schienen (8) im Möbelgestell (1) geführt und mit Armen (10) versehen sind, an deren Enden der Zusatzpolster (4) gelenkig gelagert ist.

4. Sitzmöbel nach Anspruch 1 oder 2, **dadurch gekennzeichnet, dass** der Zusatzpolster (4) in Schienen (20) geführt ist, die über Arme (10) mit den Parallelogrammlenkern (6, 6') des Sitzpolsters (2) schwenkbar verbunden sind.

5. Sitzmöbel nach einem der Ansprüche 1 bis 4, **dadurch gekennzeichnet, dass** zur Führung des Zusatzpolsters (4) mindestens ein Schwenkarm (11, 11') vorgesehen ist, der einerends am Zusatzpolster (4), anderends am Möbelgestell (1) angelenkt ist.

6. Sitzmöbel nach einem der Ansprüche 1 bis 5, **dadurch gekennzeichnet, dass** am hinteren Ende des Zusatzpolsters (4) ein eine Bettbespannung (18) aufnehmender Selbstroller (16) angeordnet ist.

7. Sitzmöbel nach Anspruch 6, **dadurch gekennzeichnet, dass** der Selbstroller (16) von oben leicht abnehmbar gelagert ist.

## Claims

1. A seating furniture which can be converted into a bed, the backrest (3) whereof can be pivoted by means of arms (12) pivotably mounted thereon into the plane of the seating surface of a seat cushion (2) mounted on parallelogram guides (6, 6'), wherein an additional cushion (4) is provided, which forms a reclining surface in connection with the seat cushion (2) and the backrest (3), **characterised in that** the seat cushion (2) is mounted in the furniture frame (1) by means of the parallelogram guides (6, 6') and the additional cushion (4) can be moved from a reclining position located at the rear end of the furniture into a position below the seat cushion (2) located in the sitting position.

2. The seating furniture according to claim 1, **characterised in that** the arms (12) of the backrest (3) are pivotably mounted on an extension (13) of a parallelogram guide (6).

3. The seating furniture according to claim 1 or 2, **characterised in that** the parallelogram guides (6, 6') are guided in rails (8) in the furniture frame (1) and are provided with arms (10), at the ends whereof the additional cushion (4) is mounted in an articulated manner.

4. The seating furniture according to claim 1 or 2, **characterised in that** the additional cushion (4) is guided in rails (20) which are pivotably connected by means of arms (10) to the parallelogram guides (6, 6') of the seat cushion (2).

5. The seating furniture according to any one of claims 1 to 4, **characterised in that** at least one pivot arm (11, 11') is provided for guidance of the additional cushion (4), which is hinged at one end to the additional cushion (4) and at the other end to the furniture frame (1).

6. The seating furniture according to any one of claims 1 to 5, **characterised in that** an automatic roller (16) holding a bed covering (18) is provided at the rear end of the additional cushion (4) .

7. The seating furniture according to claim 6, **characterised in that** the automatic roller (16) is mounted so that it can easily be removed from above.

## Revendications

1. Meuble siège convertible en un lit, dont le dossier, (3) est pivotant au moyen de bras (12) montés sur lui de façon pivotante dans le plan de la surface d'assise d'un rembourrage d'assise (2) monté sur des bras oscillants en parallélogramme (6, 6'), un rembourrage (4) supplémentaire étant prévu qui en relation avec le rembourrage d'assise (2) et le dossier (3) forme une surface de couchage, **caractérisé en ce que** le rembourrage d'assise (2) est monté au moyen des bras oscillants en parallélogramme (6, 6') dans le châssis du meuble (1) et le rembourrage supplémentaire (4) est mobile de sa position de couchage placée sur l'extrémité arrière du meuble dans une autre en-dessous du rembourrage d'assise (2) se trouvant en position assise.

2. Meuble siège selon la revendication 1, **caractérisé en ce que** les bras (12) du dossier (3) sont montés de façon pivotante sur un prolongement (13) d'un bras oscillant en parallélogramme (6).

3. Meuble siège selon la revendication 1 ou 2, **caractérisé en ce que** les bras oscillants en parallélogramme (6, 6') sont guidés dans des rails (8) dans le châssis du meuble (1) et sont munis de bras (10) sur les extrémités desquels le rembourrage supplémentaire (4) est monté de façon articulée.

4. Meuble siège selon la revendication 1 ou 2, **caractérisé en ce que** le rembourrage supplémentaire (4) est guidé dans des rails (20) qui par l'intermédiaire de bras (10) sont reliés de façon pivotante avec les bras oscillants en parallélogramme (6, 6') du rembourrage d'assise (2).

5. Meuble siège selon l'une quelconque des revendications 1 à 4, **caractérisé en ce que** pour le guidage du rembourrage supplémentaire (4), il est prévu au moins un bras pivotant (11, 11') qui par une extrémité est articulé sur le rembourrage supplémentaire (4), et par l'autre extrémité est articulé sur le châssis du meuble (1).

6. Meuble siège selon l'une quelconque des revendications 1 à 5, **caractérisé en ce que** sur l'extrémité arrière du rembourrage supplémentaire (4) est disposé un enrouleur automatique (16) recevant une garniture de lit (18).

7. Meuble siège selon la revendication 6, **caractérisé en ce que** l'auto-enrouleur (16) est monté de sorte à être facilement amovible par le haut.
